# EUROPÄISCHE PATENTSCHRIFT

(11) **EP 1 086 314 B1**
(45) Veröffentlichungstag und Bekanntmachung des Hinweises auf die Patenterteilung: **12.01.2005**
(21) Anmeldenummer: 00909318.8
(22) Anmeldetag: 04.03.2000
(51) Int. Cl.: F15B 15/10

(54) **BETÄTIGUNGSEINRICHTUNG**
ACTUATOR
DISPOSITIF D'ACTIONNEMENT

(30) Priorität: 14.04.1999 DE 29906626 U
(43) Veröffentlichungstag der Anmeldung: 28.03.2001
(73) Patentinhaber: FESTO AG & Co, 73734 Esslingen (DE)
(72) Erfinder: BERGEMANN, Dieter, D-70794 Filderstadt (DE); LORENZ, Bernd, D-73262 Reichenbach/Fils (DE); THALLEMER, Axel, D-73728 Esslingen (DE)
(74) Vertreter: Abel, Martin, Dipl.-Ing.
(86) Internationale Anmeldenummer: PCT/EP2000/001915
(87) Internationale Veröffentlichungsnummer: WO 2000/061952

(56) Entgegenhaltungen:
- EP-A- 0 161 750
- WO-A-89/11381
- PATENT ABSTRACTS OF JAPAN vol. 007, no. 177 (M-233), 5. August 1983 (1983-08-05) & JP 58 081205 A (SHIYUNJI), 16. Mai 1983 (1983-05-16)
- PATENT ABSTRACTS OF JAPAN vol. 009, no. 303 (M-434), 30. November 1985 (1985-11-30) & JP 60 139904 A (BRIDGESTONE), 24. Juli 1985 (1985-07-24)

## Beschreibung

Die Erfindung betrifft eine durch Fluidkraft aktivierbare Betätigungseinrichtung, mit einem sich zwischen zwei beabstandeten Kopfstücken erstreckenden Schlauchkörper, dessen Innenraum mit einem fluidischen Druckmedium beaufschlagbar ist, und mit einer an den beiden Kopfstücken fixierten, zum Schlauchkörper koaxial Strangstruktur, die zwei in Überkreuzkonfiguration angeordnete Stranggruppen mit innerhalb einer jeweiligen Stranggruppe mit gleicher Längsorientierung nebeneinander verlaufenden biegeflexiblen Strängen enthält.

Eine Betätigungseinrichtung dieser Art geht aus der EP 0 161 750 B1 hervor. In diesem bekannten Fall ist der aus biegeelastischem Material bestehende Schlauchkörper außen von einer aus Fasermaterial bestehenden Strangstruktur umschlossen, die sich aus zwei Stranggruppen zusammensetzt, die relativ zueinander eine Überkreuzkonfiguration einnehmen. Dabei sind die Stranggruppen untereinander verflochten, so dass sich eine knotenlose Vernetzung ergibt. Durch Druckbeaufschlagung seines Innenraums dehnt sich der Schlauchkörper radial aus, was durch Zusammenwirken mit der Strangstruktur eine Verringerung des Abstandes zwischen den beiden Kopfstücken bewirkt. Ein Problem der bekannten Betätigungseinrichtung ist die im Kreuzungsbereich der einzelnen Stränge auftretende hohe Reibung während der Durchmesseränderung des Schlauchkörpers. Dies ist vor allem bedingt durch die Winkeländerung zwischen den Strängen der beiden Stranggruppen. Im Falle der EP 0 161 750 B1 hat man daher vorgeschlagen, ein Schmiermittel an den Schnittpunkten der Stränge der einzelnen Stranggruppen aufzubringen. Abgesehen von dem dafür notwendigen Behandlungsaufwand ist jedoch zu befürchten, dass das Schmiermittel sich mit der Zeit verflüchtigt oder, bei einer entsprechenden Beschichtung der Stränge, allmählich abgeschabt wird, so dass der Schmierungseffekt mit zunehmender Betriebsdauer abnimmt und reibungsbedingte Schäden an der Strangstruktur auftreten können.

Aus der WO-A-89/11381 geht eine Betätigungseinrichtung hervor, die ein blasenförmiges, aufblasbares Kammerelement umfasst, das sich aus einem elastischen Material mit darin eingebetteten Fasern zusammensetzt. In der Rückwand des Kammerelements sind die Fasern miteinander verwoben. Die Fasern der Außenwand sind unverwobene Einzelfasern.

Es ist die Aufgabe der vorliegenden Erfindung, eine Betätigungseinrichtung der eingangs genannten Art zu schaffen, deren Strangstruktur auch bei längerer Betriebsdauer wenig verschleißgefährdet ist.

Zur Lösung dieser Aufgabe ist vorgesehen, dass die Stranggruppen untereinander unvernetzt sind und sich koaxial umschließen, wobei sie durch ein dazwischenliegendes nachgiebiges Material ständig auf Abstand zueinander gehalten werden.

Auf diese Weise wird ein unmittelbarer Kontakt zwischen den beiden Stranggruppen vermieden. Der notwendige Abstand wird durch ein zwischen den Stranggruppen platziertes Material gewährleistet, das praktisch die Funktion einer Trennwand übernimmt, das aber auf Grund seiner Nachgiebigkeit das erforderliche Bewegungsverhalten der Stränge nicht nachteilig beeinflusst. Durch die vermiedene unmittelbare Berührung der Stranggruppen wird die Beanspruchung des Strangmaterials beträchtlich reduziert und gleichzeitig der Wirkungsgrand der Betätigungseinrichtung verbessert. Es ist ein sehr einfaches Verlegen der Stränge ohne umständliche Verflechtungsmaßnahmen möglich.

Vorteilhafte Weiterbildungen der Erfindung gehen aus den Unteransprüchen hervor.

Die Stranggruppen sind zweckmäßigerweise gemeinsam in ein flexibles und vorzugsweise in ein gummielastisches Material eingebettet, wobei sie von diesem Material vorzugsweise vollständig umschlossen sind, was gleichzeitig auch einen Schutz vor externen Einflüssen bewirkt.

Es wäre prinzipiell möglich, die Strangstruktur separat vom Schlauchkörper auszubilden und nach Art einer koaxialen Hülle um den Schlauchkörper zu platzieren. Erheblich einfacher und kostengünstiger ist jedoch eine Bauform, bei der das den Abstand zwischen den Stranggruppen gewährleistende Material unmittelbar vom Schlauchkörper gebildet ist, die Strangstruktur also in das Material des Schlauchkörpers integriert ist, der somit neben seiner einen fluidbeaufschlagbaren Innenraum definierenden Abdichtfunktion gleichzeitig auch die Abstandshalterfunktion für die Stranggruppen übernimmt. Es wäre beispielsweise möglich, das Schlauchkörpermaterial durch Vulkanisation in geeigneter Weise im Umfangsbereich der Stranggruppen zu platzieren.

Es ist ferner von Vorteil, wenn die Stränge innerhalb der einzelnen Stranggruppen berührungslos nebeneinander verlaufen, wobei das den Abstand der Stranggruppen gewährleistende Material gleichzeitig auch als Berührschutz zwischen den Strängen innerhalb der einzelnen Stranggruppen dienen kann.

Die beiden Stranggruppen können in zwei zueinander koaxialen hohlzylinderähnlichen Schichten verlaufen, die sich radial nicht durchdringen, so dass die einzelnen Stränge einen bezogen auf ihre Haupterstreckungsrichtung gestreckten, ungewellten Verlauf haben, was eine Reduzierung der Materialbeanspruchung und eine Verbesserung des Ansprechverhaltens zur Folge hat.

Nachfolgend wird die Erfindung anhand der beiliegenden Zeichnung näher erläutert. In dieser zeigen:
- Fig. 1: eine bevorzugte Bauform der erfindungsgemäßen Betätigungseinrichtung in einer Seitenansicht und teilweise im Längsschnitt, wobei die linke Bildhälfte einen deaktivierten und die rechte Bildhälfte einen aktivierten Betriebszustand der Betätigungseinrichtung zeigt,
- Fig. 2: eine perspektivische Darstellung der Betätigungseinrichtung, deren den Schlauchkörper und die Strangstruktur umfassende Kontraktionseinrichtung partiell aufgebrochen dargestellt ist,
- Fig. 3: einen Teilquerschnitt durch die Kontraktionseinrichtung der Betätigungseinrichtung gemäß Schnittlinie III-III aus Fig. 2 und
- Fig. 4: eine Draufsicht von radial außen auf einen Ausschnitt der Strangstruktur mit Blick gemäß Pfeil IV aus Fig. 2.

Die abgebildete Betätigungseinrichtung 1 enthält eine im deaktivierten Zustand eine im wesentlichen hohlzylindrische Gestalt einnehmende Kontraktionseinrichtung 2, die sich axial zwischen zwei beabstandeten Kopfstücken 3, 4 erstreckt, an denen sie befestigt ist.

Die Kontraktionseinrichtung 2 enthält einen aus Material mit gummielastischen Eigenschaften bestehenden Schlauchkörper 5, wobei als Material beispielsweise Gummi oder ein Elastomermaterial in Frage kommt.

Des weiteren verfügt die Kontraktionseinrichtung 2 über eine koaxial zu dem Schlauchkörper 5 angeordnete Strangstruktur 6, die eine Vielzahl von biegeflexiblen, gleichzeitig aber eine relativ hohe Zugfestigkeit aufweisenden einzelnen Strängen 7 enthält. Diese Stränge 7 sind beim Ausführungsbeispiel von einzelnen textilen Fasern gebildet, könnten aber auch aus Kunststoffmaterial bestehen, wobei überdies ein mehrfasriger Aufbau der Stränge 7 denkbar wäre, beispielsweise bestehend aus jeweils einer Mehrzahl miteinander verdrillter Einzelfasern.

Die Strangstruktur 6 ist beim Ausführungsbeispiel komplett in den Schlauchkörper 5 integriert. Ihre einzelnen Stränge sind in das Material des Schlauchkörpers 5 eingebettet und vorzugsweise vollständig vom Schlauchmaterial umgeben.

Mit ihren beiden axialen Endbereichen 8, 9 ist die Kontraktionseinrichtung 2 an jeweils einem der Kopfstücke 3, 4 festgelegt. Auf Grund der integrierten Bauweise der Kontraktionseinrichtung 2 erfolgt beim Ausführungsbeispiel somit jeweils ein gleichzeitiges Fixieren sowohl des Schlauchkörpers 5 als auch der Strangstruktur 6. Eine getrennte Befestigung wäre allerdings ebenfalls möglich.

Die Art der Befestigung ist so gewählt, daß zwischen einem jeweiligen Kopfstück 3, 4 und dem Schlauchkörper 5 eine fluiddichte Verbindung vorliegt. Ferner ist wichtig, daß zwischen der Strangstruktur 6 und den Kopfstücken 3, 4 eine sehr zugfeste Verbindung vorliegt. Dies wird beim Ausführungsbeispiel insgesamt dadurch erreicht, daß die Kopfstücke 3, 4 mehrteilig ausgeführt sind und über ein Innenteil 12 sowie ein darauf nach Art einer Überwurfmutter aufgeschraubtes Außenteil 13 verfügen. Das Innenteil 12 hat einen sich zur Kontraktionseinrichtung 2 hin konisch verjüngenden Halteabschnitt 14, auf den die Kontraktionseinrichtung 2 unter radialer Aufspreizung aufgesteckt ist. Die Endabschnitte der Kontraktionseinrichtung 2 sind dann radial zwischen dem Außenteil 13 und dem Halteabschnitt 14 fest eingespannt.

An den beiden Kopfstücken 3, 4 vorgesehene Befestigungsmittel 15, beispielsweise Gewindebohrungen, ermöglichen eine Befestigung an Bauteilen, die relativ zueinander verlagert werden sollen. Die Betätigungseinrichtung 1 läßt sich dann beispielsweise nach Art eines fluidbetätigten Arbeitszylinders einsetzen.

Mindestens eines der Kopfstücke, vorliegend das in Fig. 1 in der rechten Bildhälfte gezeigte Kopfstück 4, ist mit einem durchgehenden Fluidkanal 16 versehen, der zum einen in den Innenraum 17 des Schlauchkörpers 5 ausmündet und zum andern zur Außenseite des Kopfstückes 4 offen ist. Er ist mit Verbindungsmitteln versehen, die beispielsweise unmittelbar von den Befestigungsmitteln 15 gebildet sind und die das Anschließen einer nicht näher gezeigten Fluidleitung ermöglichen, über die abwechselnd ein unter Druck stehendes Fluid, beispielsweise Druckluft, aber auch hydraulische Medien, in den Innenraum 17 eingespeist oder aus dem Innenraum 17 abgeführt werden kann.

Die Stränge 7 der Strangstruktur 6 sind zu zwei Stranggruppen 18, 19 zusammengefaßt, die relativ zueinander in einer Überkreuzkonfiguration verlaufen. Dadurch ergibt sich insgesamt, in radialer Draufsicht auf die Strangstruktur 6 gesehen, eine gitterähnliche Konfiguration mit einer Vielzahl rautenähnlicher Bereiche. Wird der Innenraum 17 des Schlauchkörpers 5 mit einem Druckmedium beaufschlagt, erfährt der Schlauchkörper 5 eine Durchmesservergrößerung (vgl. rechte Darstellung in Fig. 1), was eine Verzerrung des Rautengitters bewirkt und, daraus resultierend, eine Verkürzung bzw. Kontraktion der axialen Länge der Kontraktionseinrichtung 2 hervorruft. Die Kopfstücke 3, 4 werden somit durch eine in Axialrichtung wirkende Zugkraft beaufschlagt, was beispielsweise zu einer Annäherung zweier an den beiden Kopfstücken 3, 4 festgelegter Bauteile führen kann.

Die Stränge 7 innerhalb einer jeweiligen Stranggruppe 18, 19 liegen zweckmäßigerweise seitlich nebeneinander und haben einen Verlauf mit untereinander gleicher Längsorientierung. Die Stränge 7 einer jeweiligen Stranggruppe 18, 19 verlaufen dabei schraubenwendelähnlich entlang des Umfanges des Schlauchkörpers 5, wobei die Überkreuzkonfiguration dadurch zustandekommt, daß die Wickelrichtungen der beiden Stranggruppen 18, 19 einander entgegengesetzt sind.

Beim Ausführungsbeispiel sind die beiden Stranggruppen 18, 19 untereinander unvernetzt und verlaufen in zwei getrennten hohlzylinderähnlichen Schichten, die sich koaxial umschließen. Gut sichtbar ist dies in Fig. 3, wobei eine innere Schicht von Strängen 7 (innere Stranggruppe 18) von einer radial weiter außen liegenden Strangschicht (äußere Stranggruppe 19) konzentrisch umgeben ist.

Mit einer derartigen Anordnung wird erreicht, daß der Verlauf der Stränge 7 im Detail praktisch mit der Haupterstreckungsrichtung, vorliegend der wendelartigen Erstreckung, zusammenfällt und insbesondere kein wellenähnlicher Längsverlauf vorliegt, wie er beim Stand der Technik auftritt, wo die Stränge untereinander vernetzt sind und abwechselnd übereinander und untereinander hinweglaufen.

Man kann somit erreichen, daß die einzelnen Stränge 7 bereits im deaktivierten Zustand gestreckt sind und die Streckungsvorgänge bei anfänglicher Aktivierung der Betätigungseinrichtung nurmehr gering sind. Auf diese Weise verfügt die Betätigungseinrichtung 1 über ein sehr gutes Ansprechverhalten. Schon aus relativ geringen Fluiddrücken resultiert eine merkliche axiale Zugkraft.

Ein weiterer Vorteil der beispielsbemäßen Betätigungseinrichtung 1 liegt darin, daß die Stranggruppen 18, 19 durch ein dazwischenliegendes nachgiebiges Material 22 - nachfolgend als "Abstandsmaterial" bezeichnet - auf Abstand gehalten werden. Ungeachtet des jeweiligen Aktivierungszustandes der Betätigungseinrichtung 1 ist somit eine unmittelbare Berührung zwischen den Strängen 7 der beiden Stranggruppen 18, 19 ausgeschlossen. Das gleiche Abstandsmaterial 22 sorgt beim Ausführungsbeispiel auch dafür, daß sich die zu einer gemeinsamen Stranggruppe 18, 19 gehörenden Stränge 7 nicht berühren können, sondern ebenfalls stets zueinander beabstandet sind.

Besagtes Abstandsmaterial 22 ist beim Ausführungsbeispiel unmittelbar vom Material des Schlauchkörpers gebildet. Dieses erfüllt die Abstandshalterfunktion dadurch, daß die einzelnen Stränge 7 mit der oben erwähnten Konfiguration unmittelbar und vollständig in den Schlauchkörper eingebettet sind. Im Vergleich zur Vorsehung eines separaten, aus entsprechend nachgiebigem Material bestehenden Abstandshalterkörpers, der den Schlauchkörper 5 insbesondere koaxial umschließen würde und in den die Stränge 7 eingebettet sind, hat die integrierte Bauweise des Ausführungsbeispiels den Vorteil einer wesentlich einfacheren Herstellung mit geringstem Materialverbrauch.

Insgesamt sind die Stränge 7 durch das Abstandsmaterial 22 ständig so voneinander getrennt, daß unabhängig vom jeweiligen Betriebszustand der Betätigungseinrichtung 1 ein unmittelbarer Kontakt zwischen einzelnen der Stränge 7 ausgeschlossen ist, so daß diesbezüglich keine Reibung entstehen kann, die einen frühzeitigen Verschleiß der einzelnen Stränge 7 hervorrufen könnte. Dabei versteht sich, daß das als Festkörper ausgeführte Abstandsmaterial 22 ausreichende Festigkeit hat, um ein Zerschneiden durch die beanspruchten Stränge 7 zu verhindern. Gleichzeitig wird aber auch eine ausreichende Flexibilität gewährleistet, um die im Betrieb auftretenden radialen und axialen Verformungen mitzumachen und den Strängen 7 innerhalb des Materials 22 die notwendigen Bewegungsfreiheitsgrade zu erhalten.

Gummimaterial hat sich hierfür bisher als am besten geeignet erwiesen.

Die Integration der Stränge 7 in das Abstandsmaterial 22 bzw. das Material des Schlauchkörpers 5 kann beispielsweise dadurch erfolgen, daß man mehrere Schichten dieses Materials unter Zwischenfügung der einzelnen Stranggruppen 18, 19 durch Vulkanisation miteinander verbindet.

## Patentansprüche

1. Durch Fluidkraft aktivierbare Betätigungseinrichtung, mit einem sich zwischen zwei beabstandeten Kopfstücken (3, 4) erstreckenden Schlauchkörper (5), dessen Innenraum (17) mit einem fluidischen Druckmedium beaufschlagbar ist, und mit einer an den beiden Kopfstücken (3, 4) fixierten, zum Schlauchkörper (5) koaxialen Strangstruktur (6), die zwei in Überkreuzkonfiguration angeordnete Stranggruppen (18, 19) mit innerhalb einer jeweiligen Stranggruppe mit gleicher Längsorientierung nebeneinander verlaufenden biegeflexiblen Strängen (7) enthält, **dadurch gekennzeichnet, dass** die Stranggruppen (18, 19) untereinander unvernetzt sind und sich koaxial umschließen, wobei sie durch ein dazwischenliegendes nachgiebiges Material (22) ständig auf Abstand zueinander gehalten werden.

2. Betätigungseinrichtung nach Anspruch 1, **dadurch gekennzeichnet, dass** die Stranggruppen (18, 19) gemeinsam in ein flexibles und vorzugsweise gummielastisches Material (22) eingebettet sind.

3. Betätigungseinrichtung nach Anspruch 1 oder 2, **dadurch gekennzeichnet, dass** es sich bei dem Material (22) um Gummimaterial oder um ein Elastomermaterial handelt.

4. Betätigungseinrichtung nach Anspruch 2 oder 3, **dadurch gekennzeichnet, dass** eine oder beide Stranggruppen (18, 19) vollständig vom Material (22) umschlossen sind.

5. Betätigungseinrichtung nach einem der Ansprüche 1 bis 4, **dadurch gekennzeichnet, dass** das den Abstand gewährleistende Material (22) unmittelbar vom Material des Schlauchkörpers gebildet ist.

6. Betätigungseinrichtung nach einem der Ansprüche 1 bis 5, **dadurch gekennzeichnet, dass** die Stränge (7) innerhalb einer oder beider Stranggruppen (18, 19) berührungslos nebeneinander verlaufen.

7. Betätigungseinrichtung nach Anspruch 6, **dadurch gekennzeichnet, dass** das zwischen den Stranggruppen (18, 19) angeordnete und deren Berührung verhindernde Material (22) auch zwischen den Strängen (7) innerhalb der einzelnen Stranggruppen (18, 19) als Abstandshalter vorgesehen ist.

## Claims

1. Control device activated by fluid force with, extending between two head-pieces (3, 4) at a distance from each other, a main tube part (5), the inner space (17) of which may be acted upon by means of fluid pressure, and with, attached to the two head-pieces (3,4) and coaxial with the main tube part (5) a structure of strands (6) which contains two groups of strands (18,19) arranged in criss-cross configuration, with, within one particular group of strands, flexible strands (7) running next to each other with the same longitudinal orientation, **characterized in that** the groups of strands (18, 19) are not interlinked and are coaxially enclosed, whereby they are permanently held apart by a material (22) which "gives" and which is placed between them.

2. Control device according to claim 1, **characterized in that** the groups of strands (18, 19) are together bedded in a flexible and preferably rubber elastic material (22).

3. Control device according to claim 1 or 2, **characterized in that** the material (22) in question is a rubber material or an elastomer material.

4. Control device according to claim 2 or 3, **characterized in that** one or both groups of strands (18, 19) are completely enclosed by the material (22).

5. Control device according to one of claims 1 to 4, **characterized in that** the material (22) which ensures the gap is directly formed by the material of the main tube part.

6. Control device according to one of claims 1 to 5, **characterized in that** the strands (7) within one or both groups of strands (18, 19) run next to each other without coming into contact.

7. Control device according to claim 6, **characterized in that** the material (22) arranged between the groups of strands (18, 19) and keeping them apart, is also intended for keeping the strands (7) apart from each other, within the individual groups of strands (18, 19).

## Revendications

1. Dispositif d'actionnement pouvant être activé par la force d'un fluide, comportant un corps de tuyau (5) s'étendant entre deux pièces de tête (3, 4) espacées, dont le volume intérieur (17) peut recevoir un fluide sous pression, et comportant une structure à cordons (6) fixée sur les deux pièces de tête (3, 4) et coaxiale au corps de tuyau (5), laquelle contient deux groupes de cordons (18, 19) disposés suivant une configuration croisée avec, à l'intérieur de chaque groupe de cordons, des cordons (7) flexibles s'étendant côte à côte avec la même orientation longitudinale, **caractérisé en ce que** les groupes de cordons (18, 19) ne sont pas réticulés entre eux et s'entourent coaxialement, et sont constamment maintenus à distance les uns des autres par un matériau (22) souple intercalé.

2. Dispositif d'actionnement selon la revendication 1, **caractérisé en ce que** les groupes de cordons (18, 19) sont noyés ensemble dans un matériau (22) flexible et présentant de préférence l'élasticité du caoutchouc.

3. Dispositif d'actionnement selon la revendication 1 ou 2, **caractérisé en ce que** le matériau (22) est un matériau de caoutchouc ou un matériau élastomère.

4. Dispositif d'actionnement selon la revendication 2 ou 3, **caractérisé en ce qu'**un ou les deux groupes de cordons (18, 19) sont entièrement enfermés dans le matériau (22).

5. Dispositif d'actionnement selon l'une des revendications 1 à 4, **caractérisé en ce que** le matériau (22), garantissant la distance, est directement formé par le matériau du corps de tuyau.

6. Dispositif d'actionnement selon l'une des revendications 1 à 5, **caractérisé en ce que** les cordons (7) s'étendent côte à côte sans contact à l'intérieur de l'un ou des deux groupes de cordons (18, 19).

7. Dispositif d'actionnement selon la revendication 6, **caractérisé en ce que** le matériau (22) disposé entre les groupes de cordons (18, 19) et empêchant leur contact, est prévu aussi entre les cordons (7), à l'intérieur des différents groupes de cordons (18, 19), en tant qu'écarteur.
